# FASCICULE DE BREVET EUROPEEN

(11) **EP 4 476 429 B1**
(45) Date de publication et mention de la délivrance du brevet: **12.11.2025**
(21) Numéro de dépôt: 23707138.6
(22) Date de dépôt: 07.02.2023
(51) Int. Cl.: F01D 5/30, F01D 5/08

(54) **ROTOR DE TURBINE COMPRENANT UN ANNEAU D'ARRÊT D'AUBES CONFIGURÉ POUR FAVORISER LE REFROIDISSEMENT DES PIEDS D'AUBES**
TURBINENROTOR MIT EINEM SCHAUFELANSCHLAGRING ZUR UNTERSTÜTZUNG DER KÜHLUNG DER SCHAUFELFÜSSE
TURBINE ROTOR COMPRISING A BLADE STOP RING CONFIGURED TO AID THE COOLING OF THE BLADE ROOTS

(30) Priorité: 10.02.2022 FR 2201188
(43) Date de publication de la demande: 18.12.2024
(73) Titulaire: SAFRAN AIRCRAFT ENGINES, 75015 Paris (FR)
(72) Inventeur: SULTANA, Patrick Jean Laurent, 77550 MOISSY-CRAMAYEL (FR); SIMON, Matthieu, 77550 MOISSY-CRAMAYEL (FR); ANSART, Loic, 77550 MOISSY-CRAMAYEL (FR); AMORIM, Joao Antonio, 77550 MOISSY-CRAMAYEL (FR)
(74) Mandataire: Regimbeau
(86) Numéro de dépôt international: PCT/FR2023/050157
(87) Numéro de publication internationale: WO 2023/152440

(56) Documents cités:
- EP-A2- 2 357 321
- FR-A1- 3 108 941
- US-A1- 2004 062 643

## Description

### DOMAINE DE L'INVENTION

L'invention se situe dans le domaine des rotors de turbine de turbomachine.

La présente invention concerne plus précisément le refroidissement et la retenue axiale des pieds des aubes d'un rotor de turbine, ces pieds d'aubes ayant une forme dite « de sapin » ou « bilobée ».

L'invention concerne également une turbine de turbomachine et une turbomachine, munies d'un tel rotor.

### ETAT DE LA TECHNIQUE

De manière classique, une turbomachine comprend successivement d'amont en aval, un compresseur basse pression, un compresseur haute pression, une chambre de combustion, une turbine haute pression et une turbine basse pression, qui sont traversés par un flux d'air, (l'amont et l'aval étant définis par rapport au sens d'écoulement de ce flux d'air dans la turbomachine).

Chaque turbine comprend plusieurs étages axialement successifs, de l'amont vers l'aval. Chaque étage comprend un distributeur annulaire fixe et un rotor mobile, entraîné en rotation autour d'un axe de rotation, qui se confond avec l'axe longitudinal de la turbomachine.

Chaque rotor comprend un disque de rotor et une pluralité d'aubes radiales qui s'étendent autour de ce disque. Le disque de rotor est pourvu à sa périphérie d'une pluralité d'alvéoles qui débouchent sur sa circonférence extérieure, chaque alvéole étant configurée pour recevoir le pied d'une telle aube.

Une turbine basse pression dite « rapide » a été développée. Elle est dénommée ainsi car son rotor est entraîné en rotation à une vitesse supérieure à celle du rotor d'une turbine basse pression classique, Afin de résister à cette vitesse élevée de rotation, les pieds des aubes du rotor présentent une forme dite « de sapin » ou « bilobée » dont on peut voir un exemple de réalisation sur la figure 1 jointe.

Sur cette figure, on peut ainsi voir un disque de rotor A présentant une pluralité d'alvéoles, ici une seule, référencée B, qui permet la réception du pied C d'une aube D. Le pied d'aube C est bilobé, c'est-à-dire qu'il comprend un lobe radialement externe C1 situé à proximité de l'aube D et qu'il se prolonge par un lobe radialement interne C2. L'alvéole de réception B comporte en conséquence une cavité radialement externe B1 débouchant vers l'extérieur du disque de rotor et configurée pour recevoir le lobe C1 et une cavité radialement interne B2 débouchant dans la cavité radialement externe B1 et configurée pour recevoir le lobe C2.

Afin d'assurer un refroidissement efficace du pied d'aube C, il est nécessaire que l'air de refroidissement passe non seulement dans la cavité radialement interne B2 de l'alvéole, mais également dans la cavité radialement externe B1.

Or, dans l'état actuel de la technique, le pied d'aube C est retenu axialement à l'intérieur de l'alvéole B par un anneau d'arrêt et un flasque (non visibles sur la figure 1) qui bloque le passage de l'air de refroidissement à l'intérieur de la cavité radialement externe B1 de l'alvéole B. Ceci conduit à un risque d'échauffement et d'endommagement du pied de l'aube.

On connait déjà d'après le document EP 2 357 321, un rotor de turbine comprenant un disque de rotor, muni à sa à sa périphérie d'une pluralité d'alvéoles axiales, chacune étant configurée pour la réception d'un pied d'aube. Ce disque de rotor comprend également un anneau de retenue axiale des pieds d'aube et un flasque annulaire disposé au contact de l'anneau de retenue. Cet anneau de retenue est muni d'échancrures présentant chacune un tronc central et des branches latérales.

Toutefois, la forme et la disposition de ces échancrures sont telles que seules les extrémités des branches latérales sont en regard d'une petite partie des alvéoles de réception des pieds d'aubes et que le refroidissement n'est pas efficace.

### EXPOSE DE L'INVENTION

L'invention a donc pour but de résoudre le problème précité et de proposer une structure de rotor qui permette de bloquer axialement le pied d'aube à l'intérieur de l'alvéole, dans les deux sens, c'est-à-dire vers l'amont et vers l'aval, tout en permettant un refroidissement efficace de la cavité radialement interne et de la cavité radialement externe de l'alvéole.

A cet effet, l'invention concerne un rotor de turbine comprenant :
- un disque de rotor d'axe longitudinal de rotation et une pluralité d'aubes radiales, ce disque de rotor étant muni à sa périphérie d'une pluralité d'alvéoles axiales chacune configurée pour la réception d'un pied d'aube, chaque aube ayant un pied d'aube de forme bilobée et chaque alvéole comprenant une cavité radialement interne qui se prolonge par une cavité radialement externe,
- un anneau de retenue axiale des pieds des aubes, cet anneau de retenue comprenant une partie radialement interne munie d'échancrures et une partie radialement externe, pleine,
- un flasque annulaire, fixé du côté amont du disque de rotor de sorte que son extrémité radialement externe soit au contact de l'anneau de retenue, ce flasque annulaire étant configuré de façon à ménager un espace avec ledit disque de rotor et comportant au moins un orifice d'admission d'air qui débouche dans ledit espace,
et chaque aube comprend une gorge de réception du bord circonférentiel externe dudit anneau de retenue.

Conformément à l'invention :
chaque échancrure de l'anneau de retenue est délimitée circonférentiellement d'un côté et de l'autre par deux languettes radiales de l'anneau de retenue,
la largeur, prise selon une direction circonférentielle, d'une échancrure est supérieure ou égale à la largeur, prise selon une direction circonférentielle, d'une alvéole,
et cet anneau de retenue est disposé contre la face amont du disque de rotor, de sorte que chacune de ses échancrures soit située en regard d'une alvéole du disque de rotor,
de sorte que de l'air de refroidissement peut pénétrer par ledit au moins un orifice d'admission d'air dans ledit espace puis passer à travers les échancrures pour rejoindre la cavité radialement externe des alvéoles dudit disque de rotor.

Grâce à ces caractéristiques de l'invention, le flasque et l'anneau de retenue coopèrent pour maintenir axialement le pied d'aube à l'intérieur de l'alvéole de réception du disque de rotor et empêcher ainsi tout déplacement de cette aube vers l'amont ou vers l'aval, et ce, tout en permettant un refroidissement efficace des cavités respectivement interne et externe de l'alvéole, grâce à la présence des échancrures de l'anneau de retenue.

Selon d'autres caractéristiques avantageuses et non limitatives de l'invention, prises seules ou en combinaison :
- l'anneau de retenue comprend autant d'échancrures que le disque de rotor possède d'alvéoles de réception d'un pied d'aube.
- le rotor comprend un joint d'étanchéité annulaire, disposé entre l'extrémité radialement externe du flasque annulaire et la face amont de la partie radialement externe pleine dudit anneau de retenue.
- le flasque annulaire comprend autant orifices de refroidissement que le disque de rotor possède d'alvéoles.
- le flasque annulaire présente globalement une branche axiale et une branche radiale, la branche axiale est fixée au disque de rotor et l'extrémité radialement externe de ladite branche radiale est au contact de la face amont de la partie radialement externe dudit anneau de retenue et ledit au moins un orifice d'admission d'air est formé dans la branche radiale du flasque annulaire.
- l'anneau de retenue comprend plusieurs secteurs d'anneau, disposés bout à bout circonférentiellement autour de l'axe longitudinal de rotation.
- la hauteur, prise selon une direction radiale, de chacune des deux languettes disposées circonférentiellement d'un côté et de l'autre d'une échancrure est inférieure à la hauteur, prise selon une direction radiale, de l'alvéole de réception d'un pied d'aube sur laquelle débouche l'échancrure.

L'invention concerne également une turbine de turbomachine, notamment une turbine basse pression, équipée du rotor précité.

L'invention concerne enfin une turbomachine comprenant au moins une telle turbine.

### DESCRIPTION DES FIGURES

D'autres caractéristiques, buts et avantages de l'invention ressortiront de la description qui suit, qui est purement illustrative et non limitative, et qui doit être lue en regard des dessins annexés sur lesquels :
- la figure 1 représente une alvéole d'un disque de rotor et un pied d'aube en forme de sapin, reçu dans cette alvéole ;
- la figure 2 est une vue partielle en perspective d'un disque de rotor, d'aubes, de l'anneau de retenue et du flasque conformes à l'invention ;
- la figure 3 est une vue en coupe axiale et partielle du disque de rotor, d'une aube de l'anneau de retenue et du flasque conformes à l'invention ;
- la figure 4 est une vue en perspective d'une partie de deux secteurs d'anneau formant l'anneau de retenue conforme à l'invention ;
- la figure 5 est une vue en perspective d'une partie de l'anneau de retenue conforme à l'invention, disposé devant un disque de rotor.

### DESCRIPTION DETAILLEE DE L'INVENTION

En se reportant aux figures 2 et 3, on peut voir un rotor 1 qui comprend un disque de rotor 2 et une pluralités d'aubes radiales 3, disposées autour de ce disque de rotor. Le disque de rotor 2 est entraîné en rotation autour d'un axe de rotation X-X', qui constitue également son axe longitudinal central.

Le disque de rotor 2 présente une face amont 21 et une face aval opposée 22.

Dans la suite de la description et les revendications, les expressions « radialement interne » et « radialement externe » sont à prendre en considération par rapport à la position de l'axe X-X'.

Chaque aube 3 comprend un pied d'aube 30, qui présente une forme en sapin ou bilobée. Chaque pied d'aube 30 comprend ainsi un lobe radialement externe 31 qui se prolonge dans la direction radiale interne par un lobe radialement interne 32.

Le disque de rotor 2 comprend en outre à sa périphérie une pluralité d'alvéoles axiales 23 dont chacune permet la réception d'un pied 30 d'aube 3. Chaque alvéole 23 débouche radialement vers l'extérieur.

Comme expliqué précédemment, chaque alvéole 23 comprend une cavité radialement externe 231 qui débouche vers l'extérieur et qui se prolonge radialement vers l'intérieur par une cavité radialement interne 232. La cavité 231 reçoit le lobe 31 et la cavité 232 reçoit le lobe 32 du pied d'aube.

Conformément à l'invention, le rotor 1 comprend également un anneau de retenue 4 et un flasque annulaire 5, qui vont maintenant être décrits plus en détail.

L'anneau 4 permet la retenue axiale des pieds 30 des aubes 3. Comme cela apparaît mieux sur la figure 4, cet anneau 4 présente une face amont 40 plane et une face opposée aval 41 également plane. De plus, cet anneau de retenue axiale 4 comprend une partie radialement interne 42, munie d'une pluralité d'échancrures 43 et une partie radialement externe pleine 44. La partie radialement externe 44 est dite « pleine », parce qu'elle ne présente pas d'échancrures 43. En d'autres termes, les échancrures 43 ne s'étendent pas jusqu'à cette partie.

La partie radialement interne 42 comprend également une pluralité de languettes radiales 45, chaque languette 45 s'étendant entre deux échancrures 43 voisines. En d'autres termes, chaque échancrure 43 est délimitée circonférentiellement d'un côté et de l'autre par deux languettes radiales 45. Ainsi, comme on peut le voir sur la figure 4, chaque échancrure 43 s'étend radialement, présente une forme sensiblement en U et débouche au niveau du bord circonférentiel interne de l'anneau 4. Les languettes 45 permettent de bien plaquer l'anneau 4 sur le disque de rotor 2 et d'améliorer ainsi l'étanchéité entre les deux.

De façon avantageuse, et comme cela apparaît mieux sur les figures 4 et 5, les languettes 45 peuvent présenter une découpe 450 au niveau de leur face amont et à proximité de leur extrémité radialement interne. Une telle découpe 450 permet d'affiner l'extrémité interne de la languette et d'alléger le poids global de l'anneau 4.

En outre, l'anneau 4 comprend à sa circonférence externe un bord 46 incurvé.

L'anneau de retenue 4 peut être un anneau d'une seule pièce qui s'étend sur 360° et être fendu ou non. Il peut également être composé de plusieurs secteurs d'anneau, assemblés circonférentiellement bout-à-bout pour former ledit anneau. Le nombre de secteurs n'est pas limitatif, mais de préférence il est compris entre deux et quinze et il est avantageusement un diviseur du nombre d'aubes. À titre d'exemple purement illustratif, on peut ainsi voir sur la figure 4, deux secteurs d'anneau voisins, référencés 4A et 4B.

L'anneau de retenue 4 est positionné sur le disque de rotor 2, de façon que sa face aval plane 41 soit au contact de la face amont 21 de ce disque et que sa partie radialement externe 44 soit située en regard de l'extrémité radialement externe des alvéoles 23, comme cela apparaît mieux sur la figure 3 et également de façon que son axe central soit coaxial avec l'axe longitudinal central X-X' du disque 2.

En outre, cet anneau de retenue 4 est positionné de sorte que chaque échancrure 43 soit située en regard d'une alvéole 23, comme cela apparaît mieux sur la figure 5. De préférence, l'anneau 4 comprend autant d'échancrures 43 qu'il y a d'alvéoles 23 sur le disque de rotor 2.

Les languettes 45 ne participent pas à l'étanchéité mais sont là pour améliorer l'appui de l'anneau 4 sur le disque 2. En effet, sans ces languettes, l'anneau 4 risquerait de bouger davantage. Les dimensions de chaque languette 45 sont donc adaptées en conséquence.

En se référant à la figure 5, on peut voir que la largeur, tangentielle (prise selon une direction circonférentielle), L1 d'une languette 45 est inférieure à la largeur L2, prise selon une direction circonférentielle, entre deux alvéoles 23 voisines du disque 2, pour ne pas obturer le passage de l'air de refroidissement au travers de ces alvéoles 23. De préférence également, cette largeur tangentielle L1 est supérieure ou égale à 5 millimètres (mm).

Par ailleurs, la hauteur H d'une languette 45 (qui correspond également à la hauteur H d'une échancrure 43), prise selon une direction radiale, est de préférence supérieure à 2 mm. De préférence également, cette hauteur H est inférieure à la hauteur globale H1, prise selon une direction radiale, de l'alvéole 23, puisque la partie 44 de l'anneau 4 est située en regard de l'extrémité supérieure de la cavité radialement externe 231 de l'alvéole 23, comme on peut le voir sur la figure 3. A titre d'exemple, la hauteur de cette alvéole 23 peut atteindre 50 mm.

Enfin, de préférence, les dimensions des échancrures 43, et notamment la largeur L3, prise selon une direction circonférentielle, d'une échancrure 43 est supérieure ou égale à la largeur, prise selon une direction circonférentielle d'une alvéole 23, de sorte que lorsque l'anneau de retenue 4 est en place, les échancrures 43 n'obturent pas le passage de l'air au travers de l'alvéole 23 et permettent à l'air de bien refroidir les cavités radialement interne 232 et les cavités radialement externe 231.

Chaque aube 3 comprend en outre une gorge 33 de réception d'une partie de la circonférence de l'anneau de retenue 4 ou plus précisément de réception d'une partie du bord circonférentiel externe 46 de l'anneau 4.

De façon avantageuse, et comme on peut le voir sur la figure 3, l'aube 3 comprend un becquet amont 34 qui s'étend axialement vers l'amont et qui est muni sur sa face radialement interne d'une patte radialement interne 35. C'est cette patte radialement interne 35 qui est munie de ladite gorge 33 et cette gorge 33 débouche en direction de l'axe X-X'.

Comme on peut le voir sur la figure 2, lorsque les différentes aubes 3 sont placées dans les alvéoles 23 du disque de rotor 2, leurs becquets amont respectifs 34 se touchent.

La gorge 33 est conformée et dimensionnée avantageusement de façon que le bord 46 y soit inséré sans jeu. En d'autres termes, la gorge 33 présente par exemple en coupe axiale une section semi-circulaire, lorsque le rebord 46 est semi-circulaire et cette gorge 33 est incurvée selon le même rayon de courbure que celui de l'anneau 4.

De façon avantageuse, des doigts anti-rotation 47 sont prévus sur la face amont 40 de l'anneau, à proximité du bord 46. Comme on peut le voir sur la figure 5, le doigt anti-rotation 47 vient au contact de la patte radialement interne 35 et coopère avec celle-ci pour empêcher la rotation de l'anneau 4 par rapport aux aubes 3 et au disque de rotor 2.

De préférence, l'anneau 4 comprend plusieurs doigts anti-rotation 47 ou bien chaque secteur d'anneau 4A, 4B comprend deux doigts anti-rotation, un pour chaque sens de rotation.

Comme on peut le voir sur la figure 3, le flasque annulaire 5 est configuré pour être positionné du côté amont du disque de rotor 2 et pour délimiter avec celui-ci un espace E.

De façon avantageuse, le flasque annulaire 5 présente ainsi une section transversale en forme de L avec une branche axiale 50 qui se prolonge radialement vers l'extérieur par une branche radiale 51. De préférence, la branche radiale 51 comprend à son extrémité radialement externe 52 une partie saillante qui s'étend axialement vers l'aval.

De façon avantageuse mais non obligatoire, une gorge annulaire 53 est formée dans cette partie saillante. Cette gorge 53 débouche vers l'aval et est destinée à recevoir un joint d'étanchéité annulaire 6, de préférence un joint torique.

En outre, le flasque 5 comprend au moins un orifice d'admission d'air 54, ménagé de préférence dans la branche radiale 51. De préférence, le flasque 5 comprend plusieurs orifices d'admission d'air 54 et de préférence encore, autant d'orifices 54 qu'il y a d'alvéoles 23 sur le disque de rotor 2. De préférence, chaque orifice 54 est aligné avec une alvéole 23 lorsque le flasque est en place.

Le flasque annulaire 5 est fixé sur le disque de rotor 2, de façon que son axe central soit coaxial avec l'axe longitudinal central X-X' du disque 2 et de façon que son extrémité radialement externe 52 soit au contact de l'anneau de retenue 4. De plus, lorsque le joint d'étanchéité 6, logé dans la gorge annulaire 53, est présent, la fixation du flasque 5 sur le disque 2 est faite de façon l'extrémité 52 soit au contact de la face amont 40 de la partie radialement externe pleine 44.

En outre, le flasque 5 est fixé sur le disque de rotor 2 à l'aide d'un dispositif de fixation 7. Ce dispositif de fixation 7 est par exemple un anneau, qui coopère avec l'extrémité aval de la branche axiale 50 du flasque 5 et avec le disque de rotor 2 pour assurer la fixation. D'autres dispositifs de fixation 7 pourraient également être envisagés, par exemple une fixation par vissage.

Par ailleurs, on notera que lorsque l'anneau 4 est en plusieurs secteurs annulaires, par exemple au moins deux, il faut alors prévoir plusieurs rebords saillants (ou murets) 210 sur la face amont 21 du disque de rotor 2, de préférence autant de rebords que de secteurs. Comme on peut le voir sur les figures 3 et 5, ces rebords 210 sont disposés de façon à se trouver radialement vers l'intérieur par rapport aux languettes 45, pour bloquer celles-ci et empêcher que l'anneau 4 ne se désengage de la gorge 33.

Lorsque l'anneau de retenue 4 et le flasque annulaire 5 sont positionnés sur le disque de rotor 2, comme représenté sur la figure 3, l'air de refroidissement provenant de l'amont (à gauche sur la figure 3) pénètre dans l'espace E, au travers des orifices d'admission d'air 54, comme représenté par la flèche i.

Cet air de refroidissement peut ensuite s'écouler dans la cavité radialement interne 232 de chaque alvéole 23, comme représenté par la flèche ii et également dans la cavité radialement externe 231, comme représenté par la flèche iii, grâce à la présence des échancrures 43. À cet effet, on notera que sur la figure 3, on a volontairement représenté les contours respectifs du pied d'aube 30 et de l'alvéole 23 en pointillés et en les ayant fait pivoter de 90°. Cette représentation est purement schématique et permet de visualiser la hauteur à laquelle se trouve les différents lobes 31, 32 du pied d'aube et les différentes cavités 231 et 232. Dans la réalité, le pied d'aube et l'alvéole s'étendent bien évidemment axialement, comme on peut le voir sur les figures 2 et 5.

Le flasque annulaire 5 permet d'assurer l'étanchéité entre l'amont du flasque 5 et l'espace E. Cette étanchéité est également renforcée grâce à la présence du joint 6, disposé contre la partie radialement externe 44 de l'anneau de retenue 4 exempte d'échancrures 43.

Par ailleurs, le flasque 5 permet la calibration de l'air de refroidissement par le dimensionnement des orifices d'admission d'air 54 qui sont plus petits que les échancrures 43.

De plus, l'anneau de retenue 4 et le flasque annulaire 5 coopèrent pour assurer le blocage axial des pieds d'aubes 30 dans les alvéoles 23 du disque 2. En effet, le mouvement du pied d'aube 30 vers l'aval (vers la droite de la figure 3) ou vers l'amont (vers la gauche sur la figure 3) est empêché par le fait que la gorge 33 de l'aube 3 est bloquée sur le rebord 46 de l'anneau 4, lui-même plaqué contre la face amont 21 du disque de rotor 2 par le flasque 5.

Le dispositif conforme à l'invention permet ainsi d'assurer le refroidissement des cavités radialement externe 231 des alvéoles 23 du disque de rotor 2, tout en assurant le blocage axial des aubes 3.

Bien que cela ne soit pas limitatif, le rotor conforme à l'invention trouve une application particulière dans les turbines de turbomachine et plus particulièrement dans les turbines basse pression.

## Revendications

1. Rotor (1) de turbine, comprenant :
- un disque de rotor (2) d'axe longitudinal de rotation (X-X') et une pluralité d'aubes radiales (3), ce disque de rotor (2) étant muni à sa périphérie d'une pluralité d'alvéoles axiales (23) chacune configurée pour la réception d'un pied d'aube (30), chaque aube (3) ayant un pied d'aube (30) de forme bilobée et chaque alvéole (23) comprenant une cavité radialement interne (232) qui se prolonge par une cavité radialement externe (231),
- un anneau (4) de retenue axiale des pieds (30) des aubes, cet anneau de retenue (4) comprenant une partie radialement interne (42) munie d'échancrures (43) et une partie radialement externe (44), pleine,
- un flasque annulaire (5), fixé du côté amont du disque de rotor (2) de sorte que son extrémité radialement externe (52) soit au contact de l'anneau de retenue (4), ce flasque annulaire (5) étant configuré de façon à ménager un espace (E) avec ledit disque de rotor (2) et comportant au moins un orifice d'admission d'air (54) qui débouche dans ledit espace (E),
et chaque aube (3) comprenant une gorge (33) de réception du bord circonférentiel externe (46) dudit anneau de retenue (4),
ce rotor étant **caractérisé**
**en ce que** chaque échancrure (43) de l'anneau de retenue (4) est délimitée circonférentiellement d'un côté et de l'autre par deux languettes radiales (45) de l'anneau de retenue (4),
**en ce que** la largeur (L3), prise selon une direction circonférentielle, d'une échancrure (43) est supérieure ou égale à la largeur, prise selon une direction circonférentielle, d'une alvéole (23),
et **en ce que** ledit anneau de retenue (4) est disposé contre la face amont (21) du disque de rotor (2), de sorte que chacune de ses échancrures (43) soit située en regard d'une alvéole (23) du disque de rotor (2),
de sorte que de l'air de refroidissement peut pénétrer par ledit au moins un orifice d'admission d'air (54) dans ledit espace (E) puis passer à travers les échancrures (43) pour rejoindre la cavité radialement externe (231) des alvéoles (23) dudit disque de rotor (2).

2. Rotor (1) de turbine selon la revendication 1, **caractérisé en ce que** l'anneau de retenue (4) comprend autant d'échancrures (43) que le disque de rotor (2) possède d'alvéoles (23) de réception d'un pied d'aube.

3. Rotor (1) de turbine selon la revendication 1 ou 2, **caractérisé en ce qu'**il comprend un joint d'étanchéité annulaire (6), disposé entre l'extrémité radialement externe (52) du flasque annulaire (5) et la face amont de la partie radialement externe pleine (44) dudit anneau de retenue (4).

4. Rotor (1) de turbine selon l'une quelconque des revendications précédentes, **caractérisé en ce que** le flasque annulaire (5) comprend autant orifices de refroidissement (54) que le disque de rotor (2) possède d'alvéoles (23).

5. Rotor (1) de turbine selon l'une quelconque des revendications précédentes, **caractérisé en ce que** le flasque annulaire (5) présente globalement une branche axiale (50) et une branche radiale (51), **en ce que** la branche axiale (50) est fixée au disque de rotor (2) et l'extrémité radialement externe (52) de ladite branche radiale (51) est au contact de la face amont de la partie radialement externe (44) dudit anneau de retenue (4) et **en ce que** ledit au moins un orifice d'admission d'air (54) est formé dans la branche radiale (51) du flasque annulaire (5).

6. Rotor (1) de turbine selon l'une quelconque des revendications précédentes, **caractérisé en ce que** l'anneau de retenue (4) comprend plusieurs secteurs d'anneau (4A, 4B), disposés bout à bout circonférentiellement autour de l'axe longitudinal de rotation (X-X').

7. Rotor (1) de turbine selon l'une quelconque des revendications précédentes, **caractérisé en ce que** la hauteur (H), prise selon une direction radiale, de chacune des deux languettes (45) disposées circonférentiellement d'un côté et de l'autre d'une échancrure (43) est inférieure à la hauteur (H1), prise selon une direction radiale, de l'alvéole (23) de réception d'un pied d'aube sur laquelle débouche l'échancrure (43).

8. Turbine de turbomachine, notamment turbine basse pression, **caractérisée en ce qu'**elle comprend au moins un rotor (1) selon l'une quelconque des revendications précédentes.

9. Turbomachine, **caractérisée en ce qu'**elle comprend au moins une turbine de turbomachine selon la revendication 8.

## Patentansprüche

1. Turbinenrotor (1), umfassend:
- eine Rotorscheibe (2) mit einer Längsdrehachse (X-X') und einer Vielzahl von Radialschaufeln (3), wobei diese Rotorscheibe (2) an ihrem Umfang mit einer Vielzahl von axialen Kammern (23) versehen ist, die jeweils zur Aufnahme eines Schaufelfußes (30) ausgelegt sind, wobei jede Schaufel (3) einen zweilappigen Schaufelfuß (30) aufweist und jede Kammer (23) einen radial inneren Hohlraum (232) umfasst, der sich mittels eines radial äußeren Hohlraums (231) fortsetzt,
- einen axialen Anschlagring (4) der Füße (30) der Schaufeln, wobei dieser Anschlagring (4) einen radial inneren Teil (42) mit Aussparungen (43) und einen radial äußeren massiven Teil (44) umfasst,
- einen ringförmigen Flansch (5), der an der stromaufwärtigen Seite der Rotorscheibe (2) so befestigt ist, dass sein radial äußeres Ende (52) mit dem Anschlagring (4) in Kontakt steht, wobei dieser ringförmige Flansch (5) derart ausgelegt ist, dass ein Raum (E) mit der Rotorscheibe (2) gebildet wird und mindestens eine Lufteinlassöffnung (54) aufweist, die in den Raum (E) mündet,
und jede Schaufel (3) eine Nut (33) zur Aufnahme des äußeren Umfangsrandes (46) des Anschlagrings (4) umfasst,
wobei dieser Rotor **dadurch gekennzeichnet ist, dass**
jede Aussparung (43) des Anschlagrings (4) umfangmäßig auf einer Seite und der anderen von zwei radialen Laschen (45) des Anschlagrings (4) begrenzt ist,
die Breite (L3) einer Aussparung (43) in Umfangsrichtung größer oder gleich der Breite einer Kammer (23) in Umfangsrichtung ist
und dass der Anschlagring (4) an der stromaufwärtigen Fläche (21) der Rotorscheibe (2) angeordnet ist, so dass jede seiner Aussparungen (43) einer Kammer (23) der Rotorscheibe (2) gegenüberliegt,
so dass Kühlluft durch die mindestens eine Lufteinlassöffnung (54) in den Raum (E) eindringen und dann durch die Aussparungen (43) hindurch in den radial äußeren Hohlraum (231) der Kammern (23) der Rotorscheibe (2) gelangen kann.

2. Turbinenrotor (1) nach Anspruch 1, **dadurch gekennzeichnet, dass** der Anschlagring (4) ebenso viele Aussparungen (43) aufweist, wie die Rotorscheibe (2) Kammern (23) zur Aufnahme eines Schaufelfußes besitzt.

3. Turbinenrotor (1) nach Anspruch 1 oder 2, **dadurch gekennzeichnet, dass** er eine ringförmige Dichtung (6) umfasst, die zwischen dem radial äußeren Ende (52) des ringförmigen Flansches (5) und der stromaufwärtigen Fläche des radial äußeren massiven Teils (44) des Anschlagrings (4) angeordnet ist.

4. Turbinenrotor (1) nach einem der vorstehenden Ansprüche, **dadurch gekennzeichnet, dass** der ringförmige Flansch (5) ebenso viele Kühlöffnungen (54) aufweist, wie die Rotorscheibe (2) Kammern (23) besitzt.

5. Turbinenrotor (1) nach einem der vorstehenden Ansprüche, **dadurch gekennzeichnet, dass** der ringförmige Flansch (5) allgemein einen axialen Schenkel (50) und einen radialen Schenkel (51) aufweist, dass der axiale Schenkel (50) an der Rotorscheibe (2) befestigt ist und das radial äußere Ende (52) des radialen Schenkels (51) mit der stromaufwärtigen Fläche des radial äußeren Teils (44) des Anschlagrings (4) in Kontakt steht und dass die mindestens eine Lufteinlassöffnung (54) im radialen Schenkel (51) des ringförmigen Flansches (5) ausgebildet ist.

6. Turbinenrotor (1) nach einem der vorstehenden Ansprüche, **dadurch gekennzeichnet, dass** der Anschlagring (4) mehrere Ringsektoren (4A, 4B) umfasst, die aneinander umfangmäßig um die Längsdrehachse (X-X') herum angeordnet sind.

7. Turbinenrotor (1) nach einem der vorstehenden Ansprüche, **dadurch gekennzeichnet, dass** die Höhe (H) in einer radialen Richtung jeder der beiden Laschen (45), die umfangmäßig auf der einen Seite und der andern einer Aussparung (43) angeordnet sind, kleiner ist als die Höhe (H1) in einer radialen Richtung der Kammer (23) zur Aufnahme eines Schaufelfußes, in die die Aussparung (43) mündet.

8. Turbomaschinenturbine, insbesondere Niederdruckturbine, **dadurch gekennzeichnet, dass** sie mindestens einen Rotor (1) nach einem der vorstehenden Ansprüche umfasst.

9. Turbomaschine, **dadurch gekennzeichnet, dass** sie mindestens eine Turbomaschinenturbine nach Anspruch 8 umfasst.

## Claims

1. A turbine rotor (1), comprising:
- a rotor disc (2) having a longitudinal axis of rotation (X-X') and a plurality of radial blades (3), this rotor disc (2) being provided on the periphery thereof with a plurality of axial slots (23) each configured to receive a blade root (30), each blade (3) having a blade root (30) of bilobed shape and each slot (23) comprising a radially inner cavity (232) extended by a radially outer cavity (231);
- a ring (4) axially retaining the roots (30) of the blades, this retaining ring (4) comprising a radially inner portion (42) provided with recesses (43) and a solid radially outer portion (44);
- an annular flange (5) secured on the upstream side of the rotor disc (2) so that the radially outer end thereof (52) is in contact with the retaining ring (4), this annular flange (5) being configured to form a space (E) with said rotor disc (2) and comprising at least one air-intake orifice (54) opening into said space (E),
and each blade (3) comprising a groove (33) receiving the outer circumferential edge (46) of said retaining ring (4),
this rotor being **characterized :**
**in that** each recess (43) of the retaining ring (4) is circumferentially delimited on either side by two radial extensions (45) of the retaining ring (4),
**in that** the width (L3),in circumferential direction, of a recess (43) is greater than or equal to the width, in circumferential direction, of a slot (23),
and **in that** said retaining ring (4) is disposed against the upstream face (21) of the rotor disc (2) so that each of the recesses thereof (43) lies facing a slot (23) of the rotor disc (2), such that cooling air is able to enter via said at least one air-intake orifice (54) into said space (E) and to pass through the recesses (43) to reach the radially outer cavity (231) of the slots (23) of said rotor disc (2).

2. The turbine rotor (1) according to claim 1, **characterized in that** the retaining ring (4) comprises as many recesses (43) as the number of slots (23) on the rotor disc (2) receiving a blade root.

3. The turbine rotor (1) according to claim 1 or 2, **characterized in that** it comprises an annular seal (6), disposed between the radially outer end (52) of the annular flange (5) and the upstream face of the solid radially outer portion (44) of said retaining ring 4.

4. The turbine rotor (1) according to any of the preceding claims, **characterized in that** the annular flange (5) comprises as many cooling orifices (54) as there are slots (23) on the rotor disc (2).

5. The turbine rotor (1) according to any of the preceding claims, **characterized in that** the annular flange (5) generally has an axial branch (50) and a radial branch (51), **in that** the axial branch (50) is secured to the rotor disc (2) and the radially outer end (52) of said radial branch (51) is in contact with the upstream face of the radially outer portion (44) of said retaining ring (4), and **in that** said at least one air-intake orifice (54) is formed in the radial branch (51) of the annular flange (5).

6. The turbine rotor (1) according to any of the preceding claims, **characterized in that** the retaining ring (4) comprises several ring segments (4A, 4B), arranged end-to-end circumferentially about the longitudinal axis of rotation (X-X').

7. The turbine rotor (1) according to any of the preceding claims, **characterized in that** the height (H), in radial direction, of each of the two extensions (45) disposed circumferentially on either side of a recess (43) is lower than the height (H1), in radial direction, of the slot (23) receiving a blade root, onto which the recess (43) opens.

8. A turbine of a gas turbine engine, in particular a low pressure turbine, **characterized in that** it comprises at least one rotor (1) according to any of the preceding claims.

9. A gas turbine engine **characterized in that** it comprises at least one turbine of a gas turbine engine according to claim 8.
